# EUROPÄISCHE PATENTSCHRIFT

(11) **EP 1 981 653 B1**
(45) Veröffentlichungstag und Bekanntmachung des Hinweises auf die Patenterteilung: **19.10.2011**
(21) Anmeldenummer: 07700128.7
(22) Anmeldetag: 26.01.2007
(51) Int. Cl.: B07B 1/38

(54) **SIEB**
SIEVE
TAMIS

(30) Priorität: 08.02.2006 DE 102006005967
(43) Veröffentlichungstag der Anmeldung: 22.10.2008
(73) Patentinhaber: Bühler AG, 9240 Uzwil (CH)
(72) Erfinder: MOOSMANN, Jürgen, 88276 Berg (DE)
(74) Vertreter: Hepp Wenger Ryffel AG
(86) Internationale Anmeldenummer: PCT/CH2007/000035
(87) Internationale Veröffentlichungsnummer: WO 2007/090304

(56) Entgegenhaltungen:
- EP-B1- 0 584 302
- WO-A-98/36854
- CH-A5- 625 430
- US-A- 5 664 686

## Beschreibung

Die-Erfindung betrifft ein Sieb, insbesondere ein Sieb zur Anwendung in Plansichtern oder dergleichen Sieb- und Sichteinrichtungen zur Sichtung von mehligen, granularen oder körnigen Produkten.

In der EP-B-584302 sind Vorrichtungen für Plansichter, insbesondere auch Siebe und Siebrahmen offenbart. Solche Siebe weisen einen Siebkasten mit Bodenplatte und Feingutaustrag sowie einen mit Siebgewebe bespannten Siebrahmen auf. Der Siebrahmen ist, wie auch der Siebkasten mit Stegen in Felder unterteilt, ist verbindungselementefrei und formschlüssig in den Siebkasten einlegbar. Ein solcher Einlegesiebrahmen weist eine ausreichend hohe Eigensteifigkeit auf, so dass er nicht verformt wird und nicht mit Befestigungselementen auf dem Siebkasten fixiert werden muss. Der Siebrahmen wird bevorzugt aus metallischen Werkstoffen hergestellt und mit Siebgewebe bespannt. Die produktführenden Flächen des Siebkastens sind bevorzugt mit Kunststoff beschichtet, die Bodenplatte besteht aus Metall oder Kunststoff.

Es ist auch bekannt, Siebrahmen aus Kunststoffen herstellen und zur Versteifung ein Metallskelett vorzusehen. Das Siebgewebe kann durch Umschäumen mit dem Siebrahmen verbunden werden.

Ferner ist es nach der DE-A-10105647 bekannt, solche Siebkästen aus einem Kunststoff auszuschäumen. Hierbei kann für einen Steg noch ein Einleger in der Schäumform vorgesehen sein, der während des Ausschäumens schwimmend gelagert ist und beim abkühlen frei schrumpfen kann.

Der Erfindung liegt die Aufgabe zugrunde, ein Sieb zu entwickeln, das eine bessere Leistungsanpassung an den Produktfluss im Sichter, insbesondere Plansichter ermöglicht und insbesondere für sehr hohe Leistungen geeignet ist. Die Lösung der Aufgabe erfolgt mit den Merkmalen des Patentanspruchs 1. Der Siebkasten weist mindestens einen Durchfallkanal auf, dessen Breite wesentlich höher als üblich (üblich sind ca. 6 cm) ist, bevorzugt mindestens 1,5flach so breit. Zum Beispiel eine Breite von ca. 13 cm.

Vorteilhafte Ausgestaltungen sind in den Unteransprüchen offenbart. So sind bevorzugt zwei grosse Auslaufkanäle vorgesehen, die parallel zueinander an den Aussenseiten des Siebkastens angeordnet sind. Siebe mit derart grossen Durchfallkanälen für den Überlauf sind besonders für Kontrollsichtungen bei hohen Leistungen, z. B. von bis zu 40 t/h je Siebabteil anwendbar. Sie ermöglichen zugleich eine bessere Luftzirkulation im Plansichter.

Die Aussenabmessungen (Grundfläche) des Siebes sind bei allen Ausführungsformen vorzugsweise gleich.

In weiterer Ausgestaltung sind die Siebkästen vorzugsweise ausgeschäumt und mit Einlegesieben versehen, deren Rahmen aus Metall bestehen, vorzugsweise aus rostfreiem Stahl, in Anlehnung an die Offenbarung gemäss EP-B-584302.

Der Auslaufkasten weist bevorzugt einen modularen Aufbau auf, was bei geringer Anzahl von Formteilen eine hohe Vielfalt an Auslaufvarianten ermöglicht, auch bzgl. der Anzahl der Produktläufe.

Die Erfindung wird nachfolgend in einem Ausführungsbeispiel anhand einer Zeichnung näher beschrieben. In der Zeichnung zeigen die
- Fig. 1:: einen Siebkasten in Draufsicht,
- Fig. 2:: die Unteransicht eines geschäumten Siebkastens.

Ein aus PUR geschäumter Siebkasten 1 eines Siebes weist eine Bodenplatte 2 sowie Zwischenwände 4 zur Aufnahme eines Einlegesiebrahmens 5 mit Stegen und weiterhin Auslaufkanäle auf und ist von Seitenwänden 3 begrenzt. Die Rahmenhöhe des Siebkastens 1 beträgt ca. 8 cm.

Der Siebkasten 1 weist zudem spezifisch ausgebildete Eckstücke 7 auf, die einerseits ein gutes zentrieren innerhalb äusserer Seitenwände 3 und andererseits grosse Auslaufkanäle und Durchfallkanäle 6 ermöglichen.

Vorgesehen sind zwei breite Durchfallkanäle 6, die zwischen Siebrahmen 5 und Aussenwand des Siebkastens 1 angeordnet sind. Die Breite dieser Durchfallkanäle 6 beträgt ca. 13 cm, was eine Sichtleistung von ca. 35 t/h ermöglicht.

Der geschäumte Siebkasten 1 weist keine scharfen Ecken und Kanten auf, was die Reinigung vereinfacht. Der Verschleiss ist gering.

Der Einlegesiebrahmen 5 aus rostfreiem Stahl ist mit einer konturangepassten Dichtung versehen, was eine optimale Dichtheit zwischen Einlegesiebrahmen 5 und Siebkasten 1 gewährleistet.

## Patentansprüche

1. Sieb, insbesondere ein Sieb zur Anwendung in Plansichtern oder dergleichen Sieb- und Sichteinrichtungen zur Sichtung von mehligen, granulären oder körnigen Produkten, bestehend aus einem Siebkasten (1) mit Bodenplatte (2) und mindestens einem Durchfallkanal (6) für Produkt sowie einem Einlegesiebrahmen (5), der mit einem Siebgewebe bespannt ist, wobei der Durchfallkanal (6) zwischen dem Siebkasten (1) und äusseren Seitenwänden (3) gebildet wird, **dadurch gekennzeichnet, dass** der Siebkasten (1) Eckstücke (7) aufweist, die seitlich über die Bodenplatte (2) hinausragen, zum guten Zentrieren des Siebkastens (1) innerhalb der äusseren Seitenwände (3) und zur Bildung grosser Durchfallkanäle (6) einer Breite von mindestens 9 cm.

2. Sieb nach Anspruch 1, **dadurch gekennzeichnet, dass** der Durchfallkanal (6) etwa 13 cm breit ist.

3. Sieb nach Anspruch 1 oder 2, **dadurch gekennzeichnet, dass** zwei Durchfallkanäle (6) vorgesehen sind.

4. Sieb nach mindestens einem der Ansprüche 1 bis 3, **dadurch gekennzeichnet, dass** der Siebkasten (1) aus einem Kunststoff besteht, insbesondere aus einem schäumbaren Kunststoff.

5. Sieb nach mindestens einem der Ansprüche 1 bis 4, **dadurch gekennzeichnet, dass** der Einlegesiebrahmen (5) aus Metall, insbesondere aus einem rostfreien Stahl besteht.

## Claims

1. Screen, in particular for use in plansifters or similar screening and sifting devices for sifting floury, grainy or granular products, consisting of a screen box (1) having a bottom panel (2) and at least one drop-through channel (6) for a product and also a screen insert frame (5) which is covered with a screen cloth, wherein the drop-through channel (6) is formed between the screen box (1) and outer side walls (3), **characterized in that** the screen box (1) has corner pieces (7), which project laterally over the bottom panel (2) in order to be able to centre the screen box (1) properly within the outer side walls (3) and in order to form large drop-through channels (6) having a width of at least 9 cm.

2. Screen according to Claim 1, **characterized in that** the drop-through channel (6) is approximately 13 cm wide.

3. Screen according to Claim 1 or 2, **characterized in that** two drop-through channels (6) are provided.

4. Screen according to at least one of Claims 1 to 3, **characterized in that** the screen box (1) consists of a plastics material, in particular of a foamable plastics material.

5. Screen according to at least one of Claims 1 to 4, **characterized in that** the screen insert frame (5) consists of metal, in particular of a stainless steel.

## Revendications

1. Tamis, en particulier tamis à utiliser dans des cribles plans ou des dispositifs similaires de tamisage et de criblage pour le criblage de produits pulvérulents, granulaires ou granuleux, se composant d'un caisson de tamis (1) avec une plaque de fond (2) et au moins un canal de passage (6) pour le produit ainsi que d'un cadre de tamis d'insertion (5), qui est tendu d'un tissu de tamis, dans lequel le canal de passage (6) est formé entre le caisson de tamis (1) et des parois latérales extérieures (3), **caractérisé en ce que** le caisson de tamis (1) présente des pièces d'angle (7), qui sont saillantes latéralement au-dessus de la plaque de fond (2), pour le bon centrage du caisson de tamis (1) à l'intérieur des parois latérales extérieures (3) et pour la formation de grands canaux de passage (6) d'une largeur d'au moins 9 cm.

2. Tamis selon la revendication 1, **caractérisé en ce que** le canal de passage (6) a une largeur d'environ 13 cm.

3. Tamis selon la revendication 1 ou 2, **caractérisé en ce qu'**il est prévu deux canaux de passage (6).

4. Tamis selon au moins une des revendications 1 à 3, **caractérisé en ce que** le caisson de tamis (1) est composé d'une matière plastique, en particulier d'une matière plastique moussable.

5. Tamis selon au moins une des revendications 1 à 4, **caractérisé en ce que** le cadre de tamis d'insertion (5) est composé de métal, en particulier d'un acier inoxydable.
